# EUROPÄISCHE PATENTSCHRIFT

(11) **EP 1 237 147 B1**
(45) Veröffentlichungstag und Bekanntmachung des Hinweises auf die Patenterteilung: **15.11.2006**
(21) Anmeldenummer: 02004449.1
(22) Anmeldetag: 27.02.2002
(51) Int. Cl.: G10D 13/00

(54) **Fussmaschine für eine Bass-Drum**
Pedal device for a bass-drum
Dispositif à pédale pour une grosse caisse

(30) Priorität: 01.03.2001 DE 10109942
(43) Veröffentlichungstag der Anmeldung: 04.09.2002
(73) Patentinhaber: SONOR JOHS. LINK GmbH, D-57319 Bad Berleburg (DE)
(72) Erfinder: Sassmannshausen, Werner, 57319 Bad Berleburg (DE)
(74) Vertreter: Valentin, Ekkehard

(56) Entgegenhaltungen:
- DE-C- 352 883
- US-A- 5 726 370
- US-A- 6 137 040

## Beschreibung

Die Erfindung betrifft eine Fußmaschine für Perkussions-Instrumente mit einem Lagersockel mit sich nach oben erstreckenden Säulen mit Lagern, in denen mindestens ein Schlegel mittels mindestens einer Welle verschwenkbar gehalten ist und entgegen der Kraft mindestens einer Rückstellfeder mittels eines durch ein Pedal bedienbaren Betätigungsmechanismusses bewegbar ist, mit jeweils einem mit einer Welle in Wirkverbindung stehenden Übertragungselement, das mit der Rückstellfeder verbunden ist, wobei die Rückstellfeder mittels eines schwenkbaren unteren Federlagerelementes, das zur Einstellung der Rückstellefederspannung ein Einstellelement mit einem Aufnahmeteil für einen mit der Rückstellfeder verbundenen Gewindestift umfaßt, an einem unteren Säulenteil befestigt ist.

Eine derartige Fußmaschine, die dazu dient, das Fußspiel eines Schlagzeugers schnell und präzise auf das Schlaginstrument, insbesondere eine Bass-Drum, zu übertragen, ist durch die DE-C-352 883 bekanntgeworden. Eine beispielsweise aus der DE 33 27 687 C2 bekannte Fußmaschine weist einen Fuß mit hiervon hochragenden Ständern auf, die in ihren oberen Enden, beispielsweise über Wälzlager; eine horizontale Welle halten. Auf dieser Welle sitzen drehfest ein Kettenrad sowie ein Klemmkopf, in dem der Schlegel über das untere Ende eines Schaftes gehalten wird, wobei an dem oberen Ende des Schaftes das Schlagpolster befestigt ist. Das vordere Ende eines Pedals greift über einen Lagerbolzen an einem Ende einer Laschenkette an, die teilweise um das Kettenrad herumgelegt ist, und betätigt somit die Wellen- und folglich die Schlegelbewegung.

Eine solche Rückstellfederkonstruktion einer Fußmaschine für Schlaginstrumente ist ebenfalls aus der US 3,988,957 bekannt. Hierbei ist der untere Teil der Rückstellfeder mit einer Justierschraube verbunden, die ein Befestigungselement durchdringt, das jeweils am Fuß von zwei sich nach oben erstreckenden Rahmenteilen fest angeordnet ist.

Die US 5,567,899 beschreibt eine Doppel-Fußmaschine mit zwei Wellen, die jeweils in Wirkverbindung mit einer Rückstellfeder stehen. Ein mit der Welle über eine Buchse verbundener Nocken ist mit einer Öffnung versehen, in der eine Rolle schwenkbar gelagert ist. Die Rolle ist mit einem Aufhängungsteil verlängert, an dem das obere Ende der Feder fest montiert ist. Das untere Ende der Feder ist mit einer Klammer am Säulenfuß verbunden und zwar über ein Einstellelement zur Einstellung der gewünschten Spannung der Rückstellfeder. Dieses Einstellelement umfaßt einen Gewindestift sowie ein Bauteil zur Verhinderung einer Rotation des Gewindestifts. Das untere Ende der Feder ist in eine Querbohrung des Gewindestiftkopfes schwingend eingehängt, während der Gewindestift rotationsfrei an der Klammer montiert ist.

Bei derartigen Systemen bestimmt die Spannung der Rückstellfeder den Druck, den der Drummer mit seinem Fuß zum Verschwenken des Schlegels überwinden muß sowie die Geschwindigkeit, mit der das Pedal zurückschnellt.

Ausgehend von einem solchen Stand der Technik liegt der Erfindung die Aufgabe zugrunde, eine Fußmaschine zu schaffen, die für den Drummer ein leichteres Spiel ermöglicht.

Diese Aufgabe wird erfindungsgemäß dadurch gelöst, daß das Aufnahmeteil eine Lasche aufweist, die mittels eines Lagers um einen eine horizontale Drehachse bereitstellenden zylinderförmigen Vorsprung, beispielsweise einen Bolzen, am unteren Säulenteil schwenkbar angeordnet ist.

Des weiteren wird vorgeschlagen, daß die Rückstellfeder an ihrem zur Welle hinweisenden Ende mittels eines oberen Federlagerelementes lösbar an dem Übertragungselement gelagert ist. Das obere Federlagerelement umfaßt ein Aufhängungselementes, in dem die Feder schwingend eingreift.

Nach einer bevorzugten Ausführungsform umfaßt das Aufhängungselement eine Verbindungsscheibe mit einem oberen und unteren Teil, wobei in den unteren Teil der Verbindungsscheibe eine erste Querbohrung eingebracht ist, in die das obere Ende der Rückstellfeder schwingend eingreift. In den oberen Teil der Verbindungsscheibe ist eine zweite Querbohrung mit einem Lager eingebracht ist, in dem ein Bolzen, dessen Achse parallel zur Wellenachse verläuft, angeordnet ist. Das Übertragungselement umfaßt ein mit einem Wellenende verbundenes Pleuel mit sich nach unten erstreckenden Haken, mit denen der Bolzen des Aufhängungselementes in Eingriff kommt.

Auf diese Weise wird ein Aufhängungselement für die Feder bereitgestellt, das neben geringen Energieverlusten den Vorteil zeigt, daß es auf leichte Art und Weise von dem Pleuel trennbar ist, indem das Aufhängungsteil ausgehakt wird.

Zudem wird über die vorgeschlagene Federaufhängung und Lagerung erreicht, daß die Rückstellfeder trotz unterschiedlicher Position des verschwenkten Pleuels aufgrund einer Fußbetätigung und Verschwenken der Welle immer in einer im wesentlichen vertikalen Ausrichtung angeordnet bleibt und damit die Federkräfte besser ausgenutzt werden können.

Die vorgeschlagene schwenkbare Befestigung der Rückstellfeder kann bei allen Typen von Fußmaschinen zum Einsatz kommen.

Weitere Einzelheiten und Vorteile der Erfindung ergeben sich aus den Unteransprüchen und aus der nachfolgenden Beschreibung, in der die in den Figuren dargestellten Ausführungsformen der Erfindung näher erläutert werden. Dabei sind neben den oben aufgeführten Kombinationen von Merkmalen auch Merkmale alleine oder in anderen Kombinationen erfindungswesentlich. Es zeigen:
- Fig. 1: eine Schrägansicht einer Fußmaschine für Perkussions-Musikinstrumente;
- Fig. 2: eine Schnittansicht des oberen Bereichs der Fußmaschine nach Fig. 1 mit detaillierter Darstellung des Aufhängungselementes einer Rückstellfeder;
- Fig. 3: eine seitliche Detailansicht der Fußmaschine nach Fig. 1 zur Darstellung des Aufhängungselementes der Rückstellfeder;
- Fig. 4: eine seitliche Detailansicht der Fußmaschine nach Fig. 1 zur Verdeutlichung des Einstellelements der Rückstellfeder.

Bei der in Fig. 1 dargestellten Ausführungsform einer Fußmaschine für Perkussions-Musikinstrumente handelt es sich um eine Fußmaschine 1 mit zwei Schlegeln 2, 3, die über ein zweigeteiltes Pedal 4 mit zwei unterschiedlichen Betätigungsmechanismen 5, 6 bedient werden. Der Lagersockel 7 der Fußmaschine 1 umfaßt eine Bodenplatte 8, an der an ihrem zu der Bass-Drum D hinweisenden Ende 8a zwei sich nach oben, von der Bodenplatte 8 rechtwinklig erstreckende Säulen 9, 10 lösbar mittels einer Schraub-Steckverbindung 68 montiert sind. Während der Schlegel 2 über den vorderen Pedalteil 4a und über diesen mit einem mit einem Kunststoffband 11 zusammenwirkenden Pleuel 12, das über eine Buchse 65 (vgl. Fig. 2) auf einer ersten Welle 13 angeordnet ist, bedient wird, wird der Schlegel 3 über den hinteren Pedalteil 4b mittels eines Stangentriebs 14, der eine zweite Welle 15 in eine Drehbewegung versetzt, bedient.

Neben dem gezeigten Stangentrieb und Riementrieb kommen als Betätigungsmechanismen für die Wellen- und damit die Schlegelbewegung alle anderen Arten ebenfalls in Frage, wie beispielsweise ein Kettentrieb. Bei dem Riementrieb kommt vorzugsweise als Zugmittel ein verstärktes Kunststoffband zur Anwendung; diese Verstärkung wird beispielsweise mittels eines integrierten Stahldrahtgewebes oder mittels eines integrierten zweiten Kunststoffes, wie Nylon, erreicht. Bei einem Kettentrieb empfiehlt sich insbesondere die Verwendung einer gezahnten Rollenkette, die über ein Kettenrad läuft. Zur Verhinderung eines störenden Geräuschs beim Ablaufen von Metall auf Metall ist das Kettenrad vorzugsweise gepolstert. Die Betätigungsmechanismen werden mittels jeweils eines separaten Pedals oder mittels eines zweigeteilten Pedals - wie hier gezeigt - bedient.

Auf beiden unabhängig arbeitenden Wellen 13, 15 der gezeigten Doppel-Fußmaschine sind über drehfest mit den Wellen verbundenen Buchsen 67 und 66 (vgl. Fig. 2) Klemmköpfe 16, 17 angeordnet, in denen jeweils der Schlegel 2, 3 über das untere Ende eines Schaftes 18, 19 gehalten wird, wobei an dessen oberen Ende das Schlagpolster 20, 21 angeordnet ist.

Zur Lagerung der nicht durch die beiden Säulen 9 und 10 gehaltenen Enden der beiden Wellen 13, 15 sind zwei Lagerelemente 22, 23 oder Stützböcke vorgesehen. Diese sind über eine entsprechende Ausnehmung 24 (vgl. Fig. 3) an ihrem einen Ende 22a, 23a mit einem Querträger 25 bzw. mit einer Traverse, hier in Form einer Sechskantstange verbunden, der bzw. die parallel und vertikal beabstandet unterhalb der Wellenlängsachse an den Säulen 9, 10 mittels Schraubverbindungen 40, 39 montiert ist und sich zwischen diesen erstreckt.

Die beiden Lagerelemente 22, 23 nehmen an ihrem jeweils anderen Ende 26b, 26a Wälzlager 28, 27 für die Wellen 13 und 15 auf. Die äußeren Enden 29, 30 beider Wellen sind drehfest mit jeweils einem Pleuel 31, 32 verbunden, welches jeweils in Wirkverbindung mit einer Rückstellfeder 33, 34 steht, die schwenkbar an dem unteren Ende einer Säule 10, 9 befestigt ist.

Die Grundelemente Bodenplatte 8 und Säulen 9, 10 bilden den Lagersockel 7. Diese Säulen 9, 10 setzen sich im wesentlichen aus jeweils einer Strebe 9a, 10a und einem Aufnahmeelement 9b, 10b für ein Wälzlager 36, 35, hier Kugellager zusammen, um die äußeren Wellenenden 30, 29 zu halten. Um ein Gegenlager für die jeweils anderen bzw. hier inneren Wellenenden 38, 37 zu schaffen, sind die beiden zusätzlichen Wälzlager 27, 28 vorgesehen. Diese sind Bestandteil der beiden Lagerelemente 23, 22, die an dem Querträger 25 bzw. der Sechskantstange befestigt sind.

Der in Fig. 2 rechts dargestellte Abschnitt entspricht dem linken Abschnitt der Fig. 1. Mittels einer sich in Richtung der Säulen 9, 10 und in etwa parallel zu der Bodenplatte 8 erstreckenden Betätigungsstange 41 a wird eine Schubstange 41 b betätigt, die wiederum mit einer an der Welle 15 angeordneten Buchse bzw. Hülse 66 zusammenwirkt. Die Buchse 66 ist drehfest über Madenschrauben 43, 44 mit der Welle 15 verbunden. Das innere Ende 38 dieser durch den Stangentrieb gedrehten Welle 15 ist mit einer Sicherungsscheibe 45 in einer Nut gegen axiales Verschieben gesichert.

Der in Fig. 2 links dargestellte Abschnitt entspricht dem in Fig. 1 rechts dargestellten Bereich. Die entsprechende Welle 13 ist an ihrem inneren Ende 37 über zwei Madenschrauben 46, 47 drehfest mit der Buchse 65 des Pleuels 12 verbunden, welches mit dem gezahnten Kunststoffband 11, das mit dem vorderen Pedalteil 4a bzw. einem von diesem ausgehenden Vorsprung 4c zusammenwirkt, in Wirkverbindung steht. Die auf diese Weise zu drehende Welle 13 ist ebenfalls mittels eines Lagerelementes 22 bzw. eines Wälzlagers 28 gelagert. Zwischen den beiden, die Welle 13 radial haltenden, Lagern 28, 35 ist der Klemmkopf 16 mit sich nach oben erstreckendem Schlegel 2 angeordnet.

Aus Fig. 2 wird deutlich, daß es sich um zwei Wellen 13, 15 handelt, die in dem mit dem Pfeil gekennzeichneten Schnitt getrennt sind. Es wird deutlich, daß es durch die vorgeschlagene Konstruktion mit Hilfe des Querträgers 25 sowie der Lagerelemente 22, 23 bzw. entsprechenden Anzahl an Zwischenlagern möglich wird, die Fußmaschine mit einer oder zwei oder ggf. mehreren Wellen mit entsprechenden Betätigungsmechanismen auszurüsten.

Die Aufhängung bzw. die Lagerung der jeweiligen Rückstellfedern 33, 34 wird mit Hilfe der Fig. 2, 3 und 4 deutlich. Die Fig. 3 und 4 zeigen jeweils die Ansicht auf die Welle 13, deren Rückstellfedersystem hier nun im einzelnen beschrieben wird. Die Lagerung der Rückstellfeder 34 der durch den Stangentrieb bedienten Welle 15 ist analog.

Die Rückstellfeder 33 ist an ihrem zu der Welle 13 hinweisenden Ende 48 über ein oberes Federlagerelement 75, das ein Aufhängungselement 69 für die Feder umfaßt, mit einem Übertragungselement 70 verbunden.

Das Federende 48 weist einen in etwa halbkreisförmigen Ring 49 auf, der in eine erste Querbohrung 50 einer Verbindungsscheibe 51 eingehängt ist. Die Verbindungsscheibe 51 weist eine zweite Querbohrung 71 auf, in der mittels eines Rillenkugellagers 72 ein Bolzen 52 gelagert ist, dessen Bolzenachse parallel zur Wellenachse verläuft. Das Aufhängungselement 69 setzt sich aus der Verbindungsscheibe 51 und dem Bolzen 52 zusammen.

Nach dem gezeigten Ausführungsbeispiel ist das Übertragungselement 70 ein Pleuel 31, das drehfest mit dem äußeren Ende 29 der Welle 13 verbunden ist. Das Pleuel 31 weist zwei Haken 53, 54 auf, in die das Aufhängungselement 69 einhängbar ist. Auf diese Weise ist die Rückstellfeder 33 auf einfache und schnelle Weise aus dem Pleuel 31 aus - bzw. einzuhängen.

Das untere Ende 55 der Rückstellfeder 33 (vgl. Fig. 4) ist mit einem schwenkbaren unteren Federlagerelement 74 an dem Säulenfuß 10c angeordnet. Das untere Lagerelement 74 umfaßt ein Einstellelement 73 bzw. Justierelement für die Federspannung mit einem Gewindestift 56 sowie einem Aufnahmeteil 57 für den Gewindestift 56, der eine Lasche 60 umfaßt. Diese Lasche ist schwenkbar über ein Wälzlager 61, insbesondere ein Kugellager, um einen aus dem Fuß 10c der Lagersäule 10 vorstehenden starren Bolzen 62 angeordnet. Die Justierung der Federspannung erfolgt über zwei Schraubmuttem 63, 64 an dem Gewindestift 56. Im Kopf des Gewindestiftes 56 ist eine Bohrung 59 eingebracht, in den ein Ring 58 am unteren Teil der Feder 33 eingehängt ist.

## Patentansprüche

1. Fußmaschine (1) für Perkussions-Instrumentemit einem Lagersockel (7) mit sich nach oben erstreckenden Säulen (9, 10) mit Lagern (36, 35), in denen mindestens ein Schlegel (3, 2) mittels mindestens einer Welle (15, 13) verschwenkbar gehalten ist und entgegen der Kraft mindestens einer Rückstellfeder (34, 33) mittels eines durch ein Pedal (4) bedienbaren Betätigungsmechanismusses (5, 6) bewegbar ist, mit jeweils einem mit einer Welle (15, 13) in Wirkverbindung stehenden Übertragungselement (70), das mit der Rückstellfeder (33, 34) verbunden ist, wobei die Rückstellfeder (33) mittels eines schwenkbaren unteren Federlagerelementes (74), das zur Einstellung der Rückstellfederspannung ein Einstellelement (73) mit einem Aufnahmeteil (57) für einen mit der Rückstellfeder (33, 34) verbundenen Gewindestift (56) umfaßt, an einem unteren Säulenteil befestigt ist,
**dadurch gekennzeichnet,**
**daß** das Aufnahmeteil (57) eine Lasche (60) aufweist, die mittels eines Lagers (61) um einen eine starre horizontale Drehachse bereitstellenden zylinderförmigen Vorsprung am unteren Säulenteil schwenkbar angeordnet ist.

2. Fußmaschine nach Anspruch 1,
**dadurch gekennzeichnet,**
**daß** die Rückstellfeder (33, 34) an ihrem zur Welle hinweisenden Ende (48) mittels eines oberen Federlagerelementes (75) lösbar an dem Übertragungselement (70) gelagert ist.

3. Fußmaschine nach Anspruch 2,
**dadurch gekennzeichnet,**
**daß** das obere Federlagerelement (75) ein Aufhängungselement (69) umfaßt, an dem die Rückstellfeder (33, 34) schwingend aufgehängt ist.

4. Fußmaschine nach Anspruch 3,
**dadurch gekennzeichnet,**
**daß** das Aufhängungselement (69) eine Verbindungsscheibe (51) mit einem oberen und unteren Teil umfaßt und **daß** in den unteren Teil eine erste Querbohrung (50) eingebracht ist, in die das obere Ende (48) der Rückstellfeder (33) schwingend eingreift, und **daß** in den oberen Teil eine zweite Querbohrung (71) mit einem Lager (72) eingebracht ist, in dem ein Bolzen (52), dessen Achse parallel zur Wellenachse verläuft, angeordnet ist.

5. Fußmaschine nach Anspruch 4,
**dadurch gekennzeichnet,**
**daß** das Übertragungselement (70) ein mit einem Wellenende (29) verbundenes Pleuel (31) mit sich nach unten erstreckenden Haken (53, 54) umfaßt, mit denen der Bolzen (52) des Aufhängungselementes (69) in Eingriff kommt.

6. Fußmaschine nach einem der Ansprüche 2 bis 5,
**dadurch gekennzeichnet,**
**daß** das Aufnahmeteil (57) mittels Schraubmuttern (63, 64) gegenüber dem Gewindestift (56) justierbar ist und **daß** das untere Ende (55) der Rückstellfeder (33) in einer Bohrung (59) im Kopf des Gewindestiftes (56) eingehängt ist.

## Claims

1. A foot pedal mechanism (1) for percussion instruments with a pedestal (7) that features upwardly extending columns (9, 10) with bearings (36, 35), in which at least one mallet (3, 2) is held in a pivoted fashion by means of at least one shaft (15, 13) such that it can be moved against the force of at least one pull-back spring (34, 33) with the aid of an actuating mechanism (5, 6) that is operated by means of a pedal (4), and with one respective transmitting element (70) that is functionally connected to a shaft (15, 13) and connected to the pull-back spring (33, 34), wherein the pull-back spring (33) is fixed on a lower column section by means of a pivoted lower spring support element (74) that comprises an adjusting element (73) with a receptacle part (57) for a threaded pin (56) connected to the pull-back spring (33, 34) in order to adjust the tension of the pull-back spring,
**characterized in**
**that** the receptacle part (57) features a bracket (60) that is arranged on the lower column section by means of a bearing (61) such that it can be pivoted about a cylindrical projection that forms a rigid horizontal axis of rotation.

2. The foot pedal mechanism according to claim 1,
**characterized in**
**that** the end (48) of the pull-back spring (33, 34) that points to the shaft is detachably supported on the transmitting element (70) by means of an upper spring support element (75).

3. The foot pedal mechanism according to claim 2,
**characterized in**
**that** the upper spring support element (75) comprises a suspension element (69), on which the pull-back spring (33, 34) is suspended in a swinging fashion.

4. The foot pedal mechanism according to claim 3,
**characterized in**
**that** the suspension element (69) comprises a connecting disk (51) with an upper part and a lower part, in that the lower part features a first transverse bore (50), into which the upper end (48) of the pull-back spring (33) engages in a swinging fashion, and in that the upper part features a second transverse bore (71) with a bearing (72), in which a bolt (52) is arranged such that its axis extends parallel to the shaft axis.

5. The foot pedal mechanism according to claim 4,
**characterized in**
**that** the transmitting element (70) comprises a connecting rod (31) that is connected to one shaft end (29) and features downwardly extending hooks (53, 54) that are engaged with the bolt (52) of the suspension element (69).

6. The foot pedal mechanism according to one of claims 2 to 5,
**characterized in**
**that** the receptacle part (57) can be adjusted relative to the threaded pin (56) by means of screw nuts (63, 64), and in that the lower end (55) of the pull-back spring (33) is secured in a bore (59) in the head of the threaded pin (56).

## Revendications

1. Mécanisme actionné au pied (1) pour instruments à percussion, comportant un socle d'appui (7) à colonnes (9, 10) s'étendant vers le haut (9, 10) comportant des paliers (36, 35) dans lesquels au moins un maillet (3, 2) est maintenu de manière pivotable au moyen d'au moins un arbre (15, 13) et est mobile à l'encontre de la force d'eau moins un ressort de réinitialisation (34, 33) au moyen d'un mécanisme d'actionnement (5, 6) actionnable par une pédale (4), comportant un élément de transmission (70) respectivement en liaison fonctionnelle avec un arbre (15, 13) et relié au ressort de réinitialisation (33, 34), tandis que le ressort de réinitialisation (33) est fixé à une partie inférieure de la colonne au moyen d'un élément d'appui inférieur pivotable à ressort (74) qui, pour régler la tension du ressort de réinitialisation, comprend un élément de réglage (73) pourvu d'une pièce réceptrice (57) pour une tige filetée (56) reliée au ressort de réinitialisation (33, 34),
**caractérisé en ce que**
la pièce réceptrice (57) comporte une bride (60) qui est disposée de manière pivotable au moyen d'un palier (61) autour d'une saillie de forme cylindrique constituant un axe de rotation horizontal rigide sur la partie inférieure de la colonne.

2. Mécanisme actionné au pied selon la revendication 1,
**caractérisé en ce que**
le ressort de réinitialisation (33, 34) s'appuie de manière dissociable, par son extrémité (48) tournée vers l'arbre, au moyen d'un élément supérieur d'appui à ressort (75), sur l'élément de transmission (70).

3. Mécanisme actionné au pied selon la revendication 2,
**caractérisé en ce que**
l'élément d'appui supérieur à ressort (75) comporte un élément d'accrochage (69) auquel le ressort de réinitialisation (33, 34) est accroché en oscillation.

4. Mécanisme actionné au pied selon la revendication 3,
**caractérisé en ce que**
l'élément d'accrochage (69) comprend une plaque de liaison (51) comportant une pièce supérieure et une pièce inférieure et que, dans la pièce inférieure, est pratiqué un premier alésage transversal (50) dans lequel l'extrémité supérieure (48) du ressort de réinitialisation (33, 34) s'engrène en oscillation et que, dans la pièce supérieure, est pratiqué un deuxième alésage transversal (71) avec un palier (72) dans lequel est disposé un goujon (52) dont l'axe s'étend parallèlement à l'axe de l'arbre.

5. Mécanisme actionné au pied selon la revendication 4,
**caractérisé en ce que**
l'élément de transmission (70) comprend une bielle (31) reliée à une extrémité de l'arbre (29) et comprenant des crochets (53, 54) s'étendant vers le bas par lesquels le goujon (52) de l'élément d'accrochage (69) vient s'engrener.

6. Mécanisme actionné au pied selon une des revendications 2 à 5,
**caractérisé en ce que**
la pièce réceptrice (57) est ajustable au moyen d'écrous (63, 64) par rapport à la tige filetée (56) et que l'extrémité inférieure (55) du ressort de réinitialisation (33) est suspendue dans un alésage (59) de la tête de la tige filetée (56).
